# EUROPÄISCHE PATENTSCHRIFT

(11) **EP 0 033 922 B1**
(45) Veröffentlichungstag und Bekanntmachung des Hinweises auf die Patenterteilung: **05.10.1983**
(21) Anmeldenummer: 81100704.6
(22) Anmeldetag: 31.01.1981
(51) Int. Cl.: B24B 9/10

(54) **Kantenschleifmaschine für plattenförmige Werkstücke, insbesondere Glas- oder Steinplatten**
Edge grinding machine for plate-shaped workpieces, particularly plates of glass or stone
Machine pour meuler les bords de pièces en forme de plaques, en particulier des plaques de verre ou de pierre

(30) Priorität: 08.02.1980 IT 1512580
(43) Veröffentlichungstag der Anmeldung: 19.08.1981
(73) Patentinhaber: OFFICINA MECCANICA ZANETTI ARISTODEMO & C. S.a.S., 40057 Cadriano di Granarolo (Bologna) (IT)
(72) Erfinder: Monari, Elmore, I-40057 Granarolo dell'Emilia (Bologna) (IT)
(74) Vertreter: Porsia, Dino, Dr.

## Beschreibung

Die Erfindung betrifft eine Kantenschleifmaschine für plattenförmige Werkstücke, insbesondere Glas- oder Steinplatten od. dgl., mit einer auf dem oberen Ende eines Ständers angeordneten, insbesondere aus mehreren, waagerecht ausgerichteten Saugspannern bestehenden Spannvorrichtung für das in waagerechter Stellung mit insbesondere allseitig frei vorspringenden Randteilen liegende, zu bearbeitende Werkstück, einem waagerecht radial zum Ständer gerichteten, um diesen herum insbesondere um volle 360° drehbaren Auslegerarm und einem mit Hilfe eines Schlittens od. dgl. auf dem Auslegerarm vom und zum Werkstück verschiebbar geführten Schleifaggregat, das eine insbesondere topf-, ringoder tellerförmige, mit ihrer unteren Kopffläche zur Werkstückebene etwas geneigte, von oben gegen die Werkstückkante andrückbare Schleifscheibe, eine im Bereich der Schleifscheibe auf der unteren Werkstückseite angeordnete Gegendruckrolle, eine seitlich gegen die Umfangsfläche des Werkstücks anliegende Führungsrolle und einen Antriebsmotor für die Schleifscheibe aufweist (US-A-3187467).

Die z. B. aus der DE-PS 1 181 584 bekannten Kantenschleifmaschinen dieser Art werden insbesondere zum Abfasen bzw. Abschrägen der scharfen Kanten von Glasscheiben, Glas- oder Steinplatten, od. dgl. benutzt. Das Schleifaggregat wird dabei durch Drehung des waagerechten Auslegerarms um das auf dem oberen Ende des Ständers festgespannte Werkstück herum geführt und gleichzeitig durch dauernde Anlage der Führungsrolle gegen die Umfangsfläche des Werkstücks und durch Verschiebung in der Längsrichtung des Auslegerarms mit dem Werkstück im Eingriff gehalten. Die mit ihrer unteren Kopffläche zur Werkstückebene geneigte Schleifscheibe wird von oben nach unten gegen die jeweils obere Umfangskante des Werkstücks gedrückt, wobei sie nur mit dem untersten Abschnitt ihrer schräggestellten Kopffläche mit der Werkstückkante in Eingriff kommt.

Aufgabe der Erfindung ist es, bei den Kantenschleifmaschinen der eingangs beschriebenen Art eine genaue, leicht erzielbare Ein- bzw. Nachstellung der Schräglage der Schleifspindel gegenüber dem Werkstück einerseits und der Schnitt- d. h. Schleiftiefe bzw. der Umfangsgeschwindigkeit der Schleifscheibe andererseits zu ermöglichen.

Diese Aufgabe wird erfindungsgemäss dadurch gelöst, dass das Schleifaggregat mit Hilfe einer ersten kreisbogenförmigen Führung um eine waagerechte, parallel zum Auslegerarm, d. h. radial zum Werkstück verlaufende Schwenkachse schwenkbar und feststellbar an einem Zwischenhalter befestigt ist, der mit Hilfe einer zweiten kreisbogenförmigen Führung um eine waagerechte, quer zum Auslegerarm d. h. tangential zum Werkstück gerichtete Schwenkachse schwenkbar und feststellbar auf dem in der Längsrichtung des Auslegerarms verschiebbaren Schlitten gelagert ist, wobei die Schleifscheibe am unteren ende einer vertikalen, von einem Hydraulikmotor antreibbaren, im Schleifaggregat durch Handbestätigung auf und ab verschiebbaren Schleifspindel befestigt und der Abwärtshub der Schleifspindel durch mindestens einen einstellbaren Anschlag begrenzt ist.

Bei der erfindungsgemässen Ausbildung der Kantenschleifmaschine kann die Schräglage der unteren Kopffläche der Schleifscheibe gegenüber der Werkstückebene durch Verschwenkung des Schleifaggregats mit Hilfe von kreisbogenförmigen Führungen um zwei zueinander senkrechten, waagerechten Schwenkachsen, von denen die eine etwa radial zum Werkstück und die andere etwa tangential zum Werkstück verlaufen, genauestens und dabei auch sehr einfach ein- bzw. nachgestellt werden. Der Antrieb der Schleifspindel mit Hilfe eines Hydraulikmotors ermöglicht es, für die Ein- bzw. Nachstellung der Drehgeschwindigkeit der Schleifspindel bzw. der Umfangsgeschwindigkeit der Schleifscheibe die an sich bekannte, leichte Regelbarkeit der Hydraulikmotoren auszunutzen und die genannten Geschwindigkeiten den jeweiligen Eigenschaften des Werkstücks bzw. der Schleifscheibe anzupassen. Der einstellbare Anschlag zur Begrenzung des Abwärtshubs der handmässig auf und ab verschiebbaren Schleifspindel ermöglicht die Ein- bzw. Nachstellung der Schnitt- bzw. Schleiftiefe und gewährleistet gleichzeitig ein gleichförmiges Abschrägen der Werkstückkanten.

Eine besonders vorteilhafte, bevorzugte Ausführungsform der erfindungsgemässen Kantenschleifmaschine ist dadurch gekennzeichnet, dass die Schleifscheibe an dem unteren Ende der Schleifspindel mit Hilfe einer von oben koaxial durch die Schleifspindel hindurch gestechte Befestigungsschraube festgehalten ist und der am oberen ende der Schleifspindel vorgesehene Kopf dieser Befestigungsschraube in der obersten Endstellung der Schleifspindel mit einem passenden, frei drehbar im Schleifaggregat gelagerten Schraubenschlüssel zum Verdrehen der Befestigungsschraube beim An- und Abbauen der Schleifscheibe in Eingriff kommt.

Die Erfindung ist nachstehend anhand eines in der Zeichnung dargestellten Ausführungsbeispiels näher erläutert.
Figur 1 zeigt schematisch in schaubildlicher Darstellung den grundsätzlichen Aufbau einer erfindungsgemässen Kantenschleifmaschine ;
Figur 2 zeigt in grösserem Masstab eine schematische Draufsicht auf die Bearbeitungsstelle eines plattenförmigen Werkstücks;
Figur 3 zeigt einen vertikalen, etwa in der Längsrichtung des Auslegerarms nach Fig. 1 verlaufenden Schnitt durch das Schleifaggregat ;
Figuren 4 und 5 sind Teilschnitte nach den Linien IV-IV und V-V der Fig.3.

Die dargestellte Kantenschleifmaschine ist insbesondere zum Abfasen bzw. Abschrägen der scharfen Kanten von Glasscheiben, Glasplatten, Steinplatten, od. dgl. bestimmt und besteht aus einem Ständer A, der an seinem oberen Ende eine Spannvorrichtung für die in waagerechter Stellung liegende Glasplatte D aufweist. In dem dargestellten, bevorzugten Ausführungsbeispiel besteht diese Spannvorrichtung aus mehreren, nach oben gerichteten Saugspannern C, die zum Teil direkt auf dem oberen Ständerende und zum Teil auf davon seitlich abstehenden, waagerecht verschwenkbaren Armne B vorgesehen sind. Die Glasplatte D liegt auf diesen in einer waagerechten Ebene ausgerichteten Saugspannern C und wird davon durch Saugzug festgehalten. Der seitlich über den ganzen Glasplattenumfang vorspringende Randteil der festgespannten Glasplatte D mit der zu bearbeitenden Kante D' ist sowohl von oben als auch von unten frei zugänglich.

Ein waagerechter, radial zum Ständer A gerichteter Auslegerarm E ist um den Ständer A herum zumindest um volle 360° drehbar gelagert und trägt einen auf dem Auslegerarm E vom und zum Ständer A, d. h. von und zu der darauf festgespannten Glasplatte D verschiebbaren Schlitten oder Wagen F. Auf diesem Schlitten bzw. Wagen F ist ein Schleifaggregat 1 angeordnet, das eine vorzugsweise topf-, teller- oder ringförmige, den Randteil der Glasplatte D übergreifende Schleifscheibe M aufweist. Ausserdem ist am Schlitten M eine Gegendruckrolle R2 drehbar gelagert, die die Glasplatte D im Arbeitsbereich der Schleifscheibe M unterstützt.

Das Schleifaggregat 1 besteht aus einem Gehäuse 2, das eine etwa vertikale Schleifspindel 6 und den zur Schleifspindel achsparallelen hydraulisch betätigten Antriebsmotor 10 (im folgenden als Hydraulikmotor bezeichnet) enthält. Die Schleifspindel 6 ist mit Hilfe von Kugellagern (4) und einer Abstandshülse 5 in einer äusseren, koaxialen Spindelhülse 3 drehbar gelagert und wird vom Hydraulikmotor 10 über einen Flachriemen 8, über eine auf der Motorwelle befestigte Riemenscheibe 9 und eine auf dem oberen Ende der Schleifspindel 6 befestigte Riemenscheibe 7 angetrieben. Die beiden Riemenscheiben 7, 9 sind verhältnismässig breit, insbesondere als Riementrommeln ausgebildet, um die auf und ab gehende Verschiebung der Schleifspindel 6 gegenüber dem Gehäuse 2 bzw. dem daran befestigten Hydraulikmotor 10 zu ermöglichen.

Die Spindelhülse 3 ist im Gehäuse 2 des Schleifaggregats auf und ab verschiebbar geführt und kann mit Hilfe eines Handhebels,16 bewegt werden. Der Handhebel 16 sitzt dabei fest auf einer Welle 15, mit der ein Paar von nebeneinander angeordneten, gegenseitig abgefederten Zahnsektoren 14, 114 drehfest verbunden ist. Diese Zahnsektoren 14, 114 stehen mit einer äusseren, achsparallelen Verzahnung 103 der Spindelhülse 3 im Eingriff. Die Spindelhülse 3 kann mit Hilfe einer radial gerichteten Klemmschraube 27 mit Hebelgriff im Gehäuse 2 festgesetzt werden.

Die Schleifscheibe M ist an einem darüberliegenden Flansch 11 befestigt, der mit einem oberen mittleren Ansatz 111 in eine kopfseitig im unteren Ende der Schleifspindel 6 vorgesehene Zentrierbohrung eingreift. Die Schleifscheibe M ist dabei an der Schleifspindel 6 mit Hilfe einer Schraube 13 befestigt, die von oben koaxial durch die Schleifspindel 6 gesteckt und in eine entsprechende Gewindebohrung des mittleren Flanschansatzes 111 geschraubt ist. Der Mehrkantkopf 113 der Befestigungsschraube 13 springt vom oberen Kopfende der Schleifspindel 6 in eine mittlere Aussparung der zugeordneten Riemenscheibe 7 vor und ist von oben frei zugänglich. Koaxial zur Schleifspindel 6 und infolgedessen auch koaxial zur Befestigungsschraube 13 ist in der oberen Abschlusswand des Gehäuses 2 ein rohrförmiger, zum Mehrkantkopf 113 der Befestigungsschraube 13 passender Steckschlüssel 25 frei drehbar gelagert, der von aussen mit Hilfe eines Drehknopfs 26, Drehgriffs od. dgl. gedreht werden kann. Mit Hilfe des Handhebels 16, der Zahnsektoren 14, 114 und der Verzahnung 103 kann die Spindelhülse 3 mit der Schleifspindel 6 so weit angehoben werden, dass der Mehrkantkopf 113 der Befestigungsschraube 13 von unten in den ortsfest gelagerten, rohrförmigen Steckschlüssel 25 eingreift. In dieser obersten Stellung der Schleifspindel 6 kann - nach Festsetzung der spindelhülse 6 mit Hilfe der Klemmschraube 27 - die Schleifscheibe M ab- bzw. angebaut werden, wobei die Befestigungsschraube 13 mit Hilfe des oberen, äusseren Drehgriffs 26 und des damit verbundenen, rohrförmigen Steckschlüssels 25 gedreht, d. h. aus- und eingeschraubt wird.

Von dem Abwärtshub der Spindelhülse 3 mit der Schleifspindel 6 hängt die Schnitt- bzw. Schleiftiefe der Schleifscheibe M beim Abfasen bzw. Abschrägen der Glasplattenkante D' ab. Der Abwärtshub der Schleifspindel wird infolgedessen je nach der gegebenen Stärke der Glasplatte D bzw. je nach der gewünschten Breite der Kantenabschrägung ein- und nachstellbar begrenzt. Zu diesem Zweck ist im gehäuse 2 des Schleifaggregats 1 eine zur Schleifspindel 6 parallele Stange 18 verschiebbar gelagert, die mit ihrem oberen, dünneren ende 218 aus dem Gehäuse 2 herausgeführt ist. Die Stange 18 weist eine achsparallele Verzahnung 118 auf, mit der ein auf der Welle 15 des Handhebels 16 befestigtes Zahnrad 17 im Eingriff steht. Das obere Ende 218 der Stange 18 wird von einem Anschlagkopf 20 übergriffen, der auf der oberen Aussenseite des Gehäuses 2 um eine zu der Stange 18 parallele Achse 21 drehbar gelagert ist und einen Kranz von achsparallelen, auf dem selben Teilkreis angeordneten Anschlagschrauben 19 trägt. Diese Anschlagschrauben 19 sind in durchgehenden, vertikalen Bohrungen des Anschlagkopfes 20 geschraubt und springen auf dessen Unterseite vor. Durch Verdrehung des Anschlagkopfes 20 können die Anschlagschrauben 19 einzeln nacheinander über die Stange 18 etwa koaxial dazu eingestellt werden. Die entsprechende schrittweise Drehung des Anschlagkopfes 20 wird mit Hilfe einer Rastkugel 22 gewährleistet, die unter Einwirkung einer Feder 23 in zugeordnete, entsprechend der Winkelabstände zwischen den Anschlagschrauben 19 angeordnete Rastvertiefungen 24 eingreift. Die federbelastete Rastkugel 22 kann z. B. im Anschlagkopf 20 gelagert sein, während die Rastvertiefungen 24 in der oberen Aussenfläche des Gehäuses 2 vorgesehen sind. Es ist jedoch auch eine umgekehrte Anordnung möglich.

Beim Absenken der Spindelhülse 3 zusammen mit der Schleifspindel 6 durch Betätigung des Handhebels 16, wird die Stange 18 in entgegengesetzter Richtung, d. h. nach oben verschoben, wobei sie am Ende der Abwärtsbewegung der Schleifspindel 6 gegen die über das obere Stangenende 218 eingestellte Anschlagschraube 19 stösst und dadurch den Abwärtshub der Schleifspindel begrenzt. Die einzelnen Anschlagschrauben 19 können z. B. so eingestellt werden, dass sie je nach den verschiedenen Stärken der zu bearbeitenden Glasplatten D verschieden weit nach unten vom Anschlagkopf 20 vorspringen und infolgedessen entsprechend unterschiedliche Abwärtshübe der Schleifspindel 6 bestimmen. Bei Änderungen der Stärke der zu bearbeitenden Glasplatten D braucht nur der Anschlagkopf 20 verdreht und die der neuen Plattenstärke entsprechende Anschlagschraube 19 koaxial über die Stange 18 gebracht zu werden. Die Breite der Abfasung bzw. der Abschrägung der Plattenkante D' kann durch Drehung der einzelnen Anschlagschrauben 19 ein- bzw. nachgestellt werden.

Das Gehäuse 2 des Schleifaggregats 1 ist mit einem unteren kreisbogenförmigen Wandabschnitt 28 auf einem entsprechenden, oberen, kreisbogenförmigen Wandabschnitt 30 eines darunterliegenden, kastenförmigen Zwischenhalters 34 gelagert und kann infolgedessen gegenüber dem Zwischenhalter 34 um eine durch den Krümmungsmittelpunkt der beiden Wandabschnitte 28, 30 etwa parallel zur Längsachse des Auslegerarms E verlaufende Schwenkachse 29 begrenzt verschwenkt werden. Die Schwenkachse 29 liegt etwa in der unteren Kopffläche der Schleifscheibe M und schneidet dabei die Drehachse der Schleifscheibe M, wie insbesondere in Fig. dargestellt ist. In dem oberen kreisbogenförmigen Wandabschnitt 30 des kastenförmigen Zwischenhalters 34 ist ein Gewindebolzen 31 festgelegt, der durch ein sich in der Schwenkrichtung des Schleifaggregats 1 erstreckendes Langloch 32 des anliegenden, unteren, kreisbogenförmigen Wandabschnitts 28 des Gehäuses 2 greift und im Inneren des Gehäuses 2 eine durch eine seitliche Öffnung 33 zugängliche Schraubenmutter trägt. Mit Hilfe dieses Bolzens 31 kann das Gehäuse 2 des Schleifaggregats 1 in seiner gegenüber dem Zwischenhalter 34 eingestellten Winkelstellung festgesetzt werden.

Der Zwischenträger 34 weist eine seitliche, kreisbogenförmig gekrümmte Wange 35 auf, die gegen einen entsprechenden, kreisbogenförmigen, vom Schlitten oder Wagen F nach oben vorspringenden Führungsflansch 36 anliegt. Infolgedessen kann der Zwischenhalter 34 zusammen mit dem Schleifaggregat 1 um eine durch den Krümmungsmittelpunkt der Wange 35 und des Führungsflansches 36 quer zur Längsachse des Auslegerarms E d. h. rechtwinklig zur Schwenkachse 29 verlaufende Schwenkachse 129 begrenzt verschwenkt werden. Auch diese Schwenkachse 129 liegt etwa in der unteren Kopffläche der Schleifscheibe M und geht durch die Drehachse der Schleifscheibe M, wie insbesondere aus Fig.3 hervorgeht. Die kreisbogenförmige Wange 35 des Zwischenhalters 34 kann formschlüssig mit dem kreisbogenförmigen Führungsflansch 36 des Schlittens F verbunden und mit Hilfe einer handbetätigten Spann- bzw. Sperrvorrichtung 37 am Führungsflansch 36 festlegbar sein.

Mit Hilfe der beiden kreisbogenförmigen Führungen 28, 30 und 35, 36 kann das Schleifaggregat 1 derart um die beiden, rechtwinklig zueinander verlaufenden Schwenkachsen 29 und 129 verschwenkt und eingestellt werden, dass die untere, kreisringförmige Kopffläche der Schleifscheibe M die gewünschte bzw. erforderliche, gegenüber der Ebene der Glasplatte D geneigte Arbeitsstellung einnimmt, in der die Schleifscheibe M mit der abzuschrägenden Kante D' der Glasplatte D nur im Bereich eines begrenzten Abschnitts M' ihrer unteren, kreisringförmigen Kopffläche in Eingriff kommt.

Auf dem Schlitten F bzw. auf dem Zwischenhalter 34 ist eine Führungsrolle R1 mit vertikaler Achse frei drehbar und höheneinstellbar gelagert. Im Betrieb wird das Schleifaggregat 1 z. B. in der Pfeilrichtung Z2 derart um die zu bearbeitende Glasplatte D umgeführt, dass die Führungsrolle R1 dauernd gegen die Umfangsfläche der Glasscheibe D anliegt. Dabei wird der Auslegerarm E um den Ständer A gedreht und der Schlitten F mit dem Schleifaggregat 1 auf dem Auslegerarm E verschoben. Die Schleifscheibe M wird mit Hilfe des Handhebels 16 von oben gegen die obere, scharfe Umfangskante D' der Glasplatte D gedrückt. Die Drehrichtung der Schleifscheibe M ist in Fig. mit der Pfeilrichtung Z1 angegeben. Die einstellbare Begrenzung des Abwärtshubs der Schleifscheibe M gewährleistet eine gleichmässig breite Abschrägung D" der Glasplattenkante D'. Dem Arbeitsbereich M' der Schleifscheibe M wird Kühl- bzw. Spülflüssigkeit mit Hilfe eines durch die rohr- bzw. ringförmige Führungsrolle R1 durchgeführten Röhrchens 38 zugeführt.

## Patentansprüche

1. Kantenschleifmaschine für plattenförmige Werkstücke, insbesondere Glas- oder Steinplatten od. dgl., mit einer auf dem oberen Ende eines Ständers (A) angeordneten, insbesondere aus mehreren, waagerecht ausgerichteten Saugspannern (C) bestehenden Spannvorrichtung für das in waagerechter Stellung mit insbesondere allseitig frei vorspringenden Randteilen liegende, zu bearbeitende Werkstück, einem waagerecht radial zum Ständer (A) gerichteten, um diesen herum insbesondere um volle 360° drehbaren Auslegerarm und einem mit Hilfe eines Schlittens od. dgl. auf dem Auslegerarm vom und zum Werkstück verschiebbar geführten Schleifaggregat (1), das eine insbesondere topf-, ring- oder tellerförmige, mit ihrer unteren Kopffläche zur Werkstückebene etwas geneigte, von oben gegen die Werkstückkante andrückbare Schleifscheibe (M), eine im Bereich der Schleifscheibe auf der unteren Werkstückseite angeordnete Gegendruckrolle (R2), eine seitlich gegen die Umfangsfläche des Werkstücks anliegende Führungsrolle und einen Antriebsmotor für die Schleifscheibe aufweist, dadurch gekennzeichnet, dass das Schleifaggregat (1) mit Hilfe einer ersten kreisbogenförmigen Führung (28, 30) um eine waagerechte, parallel zum Auslegerarm (E) d. h. radial zum Werkstück (D) verlaufende Schwenkachse (29) schwenkbar und feststellbar an einem Zwischenhalter (34) befestigt ist, der mit Hilfe einer zweiten kreisbogenförmigen Führung (35, 36) um eine waagerechte, quer zum Auslegerarm (A) d. h. tangential zum Werkstück (D) gerichtete Schwenkachse (129) schwenkbar und feststellbar auf dem in der Längsrichtung des Auslegerarms (E) verschiebbaren Schlitten (F) gelagert ist, wobei die Schleifscheibe (M) am unteren Ende einer vertikalen, von einem Hydraulikmotor (10) antreibbaren, im Schleifaggregat (1) durch Handbetätigung (16) auf und ab verschiebbaren Schleifspindel (6) befestigt und der Abwärtshub der Schleifspindel (6) durch mindestens einen einstellbaren Anschlag (19) begrenzt ist.

2. Kantenschleifmaschine nach Anspruch 1, dadurch gekennzeichnet, dass die Schleifscheibe (M) an dem unteren Ende der Schleifspindel (6) mit Hilfe einer von oben koaxial durch die Schleifspindel (6) gesteckten Befestigungsschraube (13) befestigt und der am oberen Ende der Schleifspindel vorgesehene Kopf (113) dieser Befestigungsschraube (13) in der obersten Endstellung der Schleifspindel (6) mit einem passenden, frei drehbar im Schleifaggregat (1) gelagerten Schraubenschlüssel (25) zum Verdrehen der Befestigungsschraube (13) beim An- und Abbauen der Schleifscheibe (M) in Eingriff kommt.

3. Kantenschleifmaschine nach Anspruch 1 und 2, dadurch gekennzeichnet, dass die Schleifscheibe (M) an einem Flansch (11) befestigt ist, der mit einem oberen mittleren Ansatz (111) in eine entsprechende kopfseitige Zentrierbohrung im unteren Ende der Schleifspindel (6) eingreift und eine obere Gewindebohrung (12) für die Befestigungsschraube (13) aufweist.

4. Kantenschleifmaschine nach Anspruch 1 und 2, dadurch gekennzeichnet, dass die Befestigungsschraube (13) einen oberen Mehrkantkopf (113) aufweist und der ortsfest drehbar gelagerte Schraubenschlüssel als rohrförmiger Steckschlüssel (25) mit äusserem Betätigungsgriff (26) ausgebildet ist.

5. Kantenschleifmaschine nach Anspruch 1, dadurch gekennzeichnet, dass die nach oben gerichtete Welle des Hydraulikmotors (10) parallel zur Schleifspindel (6) angeordnet und mit dieser durch einen Flachriemen (8) und zwei trommelartig verbreitete Riemenscheiben (7, 9) getrieblich verbunden ist.

6. Kantenschleifmaschine nach Anspruch 1, dadurch gekennzeichnet, dass einer synchron und proportional mit der Schleifspindel (6) durch deren Handantrieb (16) verschiebbaren Stange (18, 218) mehrere von einem Anschlagkopf (20) getragene, unterschiedlich einstellbare Anschläge (19) zugeordnet und durch Verdrehung des Anschlagkopfes (20) einzeln nacheinander in Anschlagstellung bringbar sind.

7. Kantenschleifmaschine nach Anspruch 6, dadurch gekennzeichnet, dass ein neben der Stange (18, 218) um eine dazu parallele Achse (21) drehbar gelagerter Anschlagkopf (20) mehrere, achsparallele, auf dem selben Teilkreis winkelversetzt zueinander angeordnete, durchgehende Anschlagschrauben (19) trägt und mit seinem die Anschlagschrauben (19) aufweisenden Bereich die Stange (18, 218) kopfseitig übergreift.

8. Kantenschleifmaschine nach Anspruch 1, dadurch gekennzeichnet, dass durch die rohr-oder ringförmig ausgebildete Führungsrolle (R1) hindurch ein gegen den Arbeitsbereich (M') der Schleifscheibe (M) gerichtetes Röhrchen (38) für die Spül- bzw. Kühlflüssigkeit durchgeführt ist.

## Claims

1. An edge grinding machine for plate-shaped workpieces, particularly plates of glass or stone or the like, comprising a gripping means for gripping the workpiece which is to be machined and which is disposed in a horizontal position with in particular edge portions thereof projecting freely on all sides, said gripping means being disposed on the upper end of a support (A) and comprising in particular a plurality of horizontally disposed suction grippers (C), a cantilever arm which is disposed horizontally radially with respect to the support (A) and which is rotatable around the support in particular through a full 360°, and a grinding unit (1) which is guided displaceably by means of a carriage or the like on the cantilever arm, from and towards the workpiece, and which comprises a grinding wheel (M) which in particular is of a cup-shaped, annular or plate-shaped configuration and which is somewhat inclined with its underneath head surface relative to the plane of the workpiece and which can be pressed against the edge of the workpiece from above, a counter-pressure roller (R2) which is arranged in the region of the grinding wheel on the underside of the workpiece, a guide roller which bears laterally against the peripheral surface of the workpiece, and a drive motor for the grinding wheel, characterised in that the grinding unit (1) is secured to an intermediate holder (34) In such a way as to be pivotal and lockable about a horizontal pivot axis (29) extending parallel to the cantilever arm (E), that is to say, radially with respect to the workpiece (D), by means of a first arcuate guide (28, 30), which intermediate holder (34) is mounted on the carriage (F) which is displaceable in the longitudinal direction of the cantilever arm (E), in such a way as to be pivotal and lockable about a horizontal pivot axis (129) directed transversely with respect to the cantilever arm (E), that is to say, tangentially with respect to the workpiece (D), by means of a second arcuate guide (35, 36), wherein the grinding wheel (M) is secured to the lower end of a vertical grinding spindle (6) which is drivable by a hydraulic motor (10) and which is displaceable upwardly and downwardly in the grinding unit (1) by manual actuating means (16), and the downward stroke movement of the grinding spindle (6) is restricted by at least one adjustable abutment (19).

2. An edge grinding machine according to claim 1 characterised in that the grinding wheel (M) is secured to the lower end of the grinding spindle (6) by means of a fixing screw (13) which is fitted from above coaxially through the grinding spindle (6), and the head (113) of said fixing screw (13), which is disposed at the upper end of the grinding spindle, comes into engagement in the uppermost limit position of the grinding spindle (6) with a screw engaging tool (25) which fits to the screw head and which is mounted freely rotatably in the grinding unit (1), for turning the fixing screw (13) when fitting and removing the grinding wheel (M).

3. An edge grinding machine according to claim 1 and claim 2 characterised in that the grinding wheel (M) is secured to a flange (11) which engages with an upper central projection (111) into a corresponding centering bore in the lower end of the grinding spindle (6) and has an upper screwthreaded bore (12) for the fixing screw (13).

4. An edge grinding machine according to claim 1 and claim 2 characterised in that the fixing screw (13) has an upper polygonal head (113) and the screw engaging tool (25) which is mounted rotatably about a stationary position is formed as a tubular socket tool (25) having an outer actuating handle portion (26).

5. An edge grinding machine according to claim 1 characterised in that the upwardly directed shaft of the hydraulic motor (10) is arranged parallel to the grinding spindle (6) and is drivingly connected thereto by a flat belt (8) and two belt pulleys (7, 9) of an enlarged drum-like configuration.

6. An edge grinding machine according to claim 1 characterised in that associated with a rod (18, 218) which is displaceable synchronously and proportionally with the grinding spindle (6) by the manual actuator (16) thereof are a plurality of abutments (19) which are carried by an abutment head member (20) and which can be differently adjusted, which abutments can be individually moved succesively into an abutment position by rotation of the abutment head member (20).

7. An edge grinding machine according to claim 6 characterised in that an abutment head member (20) which is mounted beside the rod (18, 218) rotatably about an axis (21) parallel thereto carries a plurality of abutment screws (19) which have their axes parallel to the axis (21) and which extend through the abutment head member and which are arranged at angularly displaced positions relative to each other on the same pitch circle, the abutment head member (20) engaging over the end of the rod (18,218) with the region of the abutment head member having the abutment screws (19).

8. An edge grinding machine according to claim 1 characterised in that a pipe (38) for the flushing or cooling fluid, which is directed against the operating region (M') of the grinding wheel (M), is passed through the guide roller (R1) which is of a tubular or annular configuration.

## Revendications

1. Machine pour meuler les bords de pièces en forme de plaques, en particulier de plaques de verre ou de pierre, ou similaires, comportant un dispositif de serrage disposé à l'extrémité supérieure d'un montant (A), en particulier formé de plusieurs organes de serrage à succion (C) alignés horizontalement, pour la pièce à usiner, placée en position horizontale et comportant des parties marginales faisant saillie librement de tous côtés, un bras en porte-à-faux dirigé horizontalement, radialement au montant (A), pouvant tourner autour de celui-ci, en particulier de 360°, et un groupe de meulage (1) guidé de manière à pouvoir coulisser sur le bras en porte-à-faux en s'éloignant et en se rapprochant de la pièce à l'aide d'un coulisseau, ou organe similaire, et qui présente une meule (M), en particulier en forme de cuvette, d'anneau ou de plateau, dont la surface inférieure de tête est un peu inclinée relativement au plan de la pièce, et qui peut être poussée par le haut contre le bord de la pièce, un galet de contre-pression (R2) disposé dans la région de la meule sur la face inférieure de la pièce, un galet de guidage s'appliquant latéralement contre la surface circonférentielle de la pièce et un moteur d'entraînement pour la meule, caractérisée en ce que le groupe de meulage (1) est fixé à un support intermédiaire (34) de manière à pouvoir pivoter autour d'un axe de pivotement horizontal (29) dirigé parallèlement au bras en porte-à-faux (E), c'est-à-dire radialement à la pièce (D) et à pouvoir être bloqué, à l'aide d'un premier guide en arc de cercle (28, 30), le support intermédiaire (34) étant monté sur le coulisseau (F), qui peut coulisser dans la direction longitudinale du bras en porte-à-faux (E) de manière à pouvoir pivoter autour d'un axe de pivotement horizontal (129) dirigé transversalement au bras en porte-à-faux (A), c'est-à-dire tangentiellement à la pièce (D) et à pouvoir être bloqué, à l'aide d'un deuxième guide en arc de cercle (35, 36), la meule (M) étant fixée à l'extrémité inférieure d'une broche de meulage verticale (6), pouvant être entraînée par un moteur hydraulique (10), et pouvant coulisser vers le haut et vers le bas dans le groupe de meulage (1) par actionnement manuel (16), et la course descendante de la broche de meulage (6) étant limitée par au moins une butée réglable (19).

2. Machine pour meuler les bords selon la revendication 1, caractérisée en ce que la meule (M) est fixée à l'extrémité inférieure de la broche de meulage (6) à l'aide d'une vis de fixation (13) insérée coaxialement par le haut à travers la broche de meulage (6), et, dans la position extrême de la broche de meulage (6) vers le haut, la tête (113) de cette vis de fixation, prévue à l'extrémité de la broche de meulage vient coopérer avec une clef complémentaire (25) montée de manière à pouvoir tourner librement dans le groupe de meulage (1) et servant à faire tourner la vis de fixation (13) lors du montage et du démontage de la meule (M).

3. Machine pour meuler les bords selon les revendications 1 et 2, caractérisée en ce que la meule (M) est fixée à une bride (11), qui s'engage par un appendice supérieur central (111) dans une perforation de centrage correspondante de côté de tête prévue dans l'extrémité inférieure de la broche de meulage (6), et présente une perforation filetée supérieure (12) pour la vis de fixation (13).

4. Machine pour meuler les bords selon les revendications 1 et 2, caractérisée en ce que la vis de fixation (13) présente une tête supérieure polygonale (113) et que la clef, montée de manière à pouvoir tourner en position fixe, est conçue sous forme de clef tubulaire à douille (25) avec poignée extérieure d'actionnement (26).

5. Machine pour meuler les bords selon la revendication 1, caractérisée en ce que l'arbre du moteur hydraulique (10), dirigé vers le haut, est disposé parallèlement à la broche de meulage (6) et est en liaison de transmission avec celle-ci par une courroie plate (8) et deux poulies (7, 9) élargies à la façon d'un tambour.

6. Machine pour meuler les bords selon la revendication 1, caractérisée en ce qu'à une tige (18, 218), pouvant coulisser de façon synchrone de la tige de meulage (6), et proportionnellement à celle-ci sous l'action de l'entraînement manuel (16) de celle-ci, sont adjointes plusieurs butées (19) réglables différemment, portées par une tête de butée (20) et que l'on peut amener individuellement l'une après l'autre en position de butée en faisant tourner la tête de butée (20).

7. Machine pour meuler les bords selon la revendication 6, caractérisée en ce qu'une tête de butée (20), montée à côté de la tige (18, 218) de manière à pouvoir tourner autour d'un axe (21) parallèle à celle-ci, porte plusieurs vis de butée passantes (19) disposées sur le même cercle primitif avec décalage angulaire entre elles, et, par sa région présentant les vis de butée (19), elle s'applique par-dessus la tige (18, 218) du côté de la tête.

8. Machine pour meuler les bords selon la revendication 1, caractérisée en ce qu'à travers le galet de guidage (R1) en forme de tube ou d'anneau passe un petit tube (38) dirigé vers la région de travail (M') de la meule (M) et destiné au liquide de lavage ou de refroidissement.
